# EUROPÄISCHE PATENTSCHRIFT

(11) **EP 0 105 199 B1**
(45) Veröffentlichungstag und Bekanntmachung des Hinweises auf die Patenterteilung: **22.06.1988**
(21) Anmeldenummer: 83108590.7
(22) Anmeldetag: 31.08.1983
(51) Int. Cl.: G08B 17/10, G01N 21/53

(54) **Strahlungsrauchmelder**
Radiation smoke alarm
Détecteur de fumée à rayons dispersés

(30) Priorität: 08.09.1982 DE 3233368
(43) Veröffentlichungstag der Anmeldung: 11.04.1984
(73) Patentinhaber: Heimann GmbH, D-6200 Wiesbaden 1 (DE)
(72) Erfinder: Silz, Peter, verstorben (DE); Bartscher, Bernd, Dipl.-Ing., D-6200 Wiesbaden (DE); Krebs, Wolfram, D-6200 Wiesbaden (DE); Glockmann, Walter, D-6229 Schlangenbad/Taunus 2 (DE); Hacker, Engelbert, D-6200 Wiesbaden (DE); Struss, Ortwin, D-6200 Wiesbaden (DE)
(74) Vertreter: Mehl, Ernst, Dipl.-Ing.

(56) Entgegenhaltungen:
- DE-A- 2 011 733
- DE-A- 2 116 512
- DE-A- 2 630 645
- DE-A- 2 630 843
- DE-A- 2 951 459
- DE-B- 1 472 134
- DE-U- 7 617 247
- Patent Abstracts of Japan Band 6, Nr. 148, 7. August 1982

## Beschreibung

Die Erfindung betrifft einen Strahlungsrauchmelder gemäss dem Oberbegriff des Patentanspruchs 1.

In der DE-U-7 617 247 ist ein Strahlungsrauchmelder beschrieben, der nach der Streulichtmethode arbeitet. Er enthält mehrere Blenden, die den von der Strahlungsquelle kommenden und durch ein fokussierendes Element gebündelten Strahl in seiner Breite begrenzen sollen. Ein derartiger Aufbau ergibt auch bei einer optimalen Blendenbeschaffenheit noch ein störendes Streulicht, welches von den Strahlbegrenzungsblenden herrührt. Daher wird gemäss dieser Literaturstelle durch eine komplizierte Anordnung von Lichtleitern versucht, möglichst viel Streustrahlung, die von Rauchpartikeln ausgeht, einzufangen und so ein Messsignal beim Vorhandensein von Rauch zu empfangen, welches sich ausreichend von der Streustrahlung unterscheidet.

In der DE-A-2 951 459 ist ein Strahlungsrauchmelder gemäss dem Oberbegriff des Patentanspruchs 1 beschrieben, bei dem der Strahl nicht durch Blenden begrenzt wird, bei dem vielmehr Streustrahlung schon zwischen der Lichtquelle und dem fokussierenden Element weitgehend absorbiert wird, in der weiterhin Blenden im Messraum angeordnet sind, welche nur die Streustrahlung abfangen sollen, nicht aber vom eigentlichen Strahl erfasst werden dürfen.

Bereits eine geringfügige Verschiebung der Lichtquelle gegenüber dem fokussierenden Element bewirkt beim Stand der Technik eine Beleuchtung der in der Nähe des Strahles angeordneten Blenden und somit eine störende Streustrahlung, die von den Blenden ausgeht. Dementsprechend ist eine exakte Justierung der Strahlenquelle gegenüber den fokussierenden Elementen erforderlich. Entsprechendes gilt für die Durchlicht-Messmethode, da auch dort eine geringe seitliche Verschiebung des fokussierenden Elementes gegenüber der Lichtquelle eine gegenüber der kleinen aktiven Fläche moderner Strahlungsempfänger erhebliche Verschiebung des zu messenden Strahles ergibt, wodurch der Anteil der Störstrahlung an den Messwerten zunimmt und erhebliche Messfehler und Fehlalarme ausgelöst werden können. Der Strahlquerschnitt muss zumindest die Toleranzen der Lage und der Abmessungen der aktiven Fläche des Strahlungsempfängers mitüberdecken.

In der DE-A-2 011 733 ist eine Einrichtung zur Bestimmung der Lichtdurchlässigkeit eines Gases beschrieben, bei der in die Wand eines Schornsteins zwei Träger für einen Lichtsender bzw. einen Lichtempfänger eingesetzt sind. Die Träger dienen dabei zur Halterung einer Faseroptik, die ausserhalb des Schornsteins am Lichtsender bzw. am Lichtempfänger endet. Ein individuell handhabbares Gerät, das als Strahlungsrauchmelder verwendbar wäre, ist durch diese Schrift nicht bekannt.

Die Aufgabe, die der vorliegenden Erfindung zugrundeliegt, besteht im Aufbau eines gegen Umwelteinflüsse unempfindlichen und dennoch einfach aufgebauten Strahlungsrauchmelder mit geringem Anteil der Störstrahlung an den Messwerten.

Diese Aufgabe wird bei einem Strahlungsrauchmelder gemäss Oberbegriff des Patentanspruchs 1 durch die kennzeichnenden Merkmale des Patentanspruchs 1 gelöst.

Hier wird eine an sich bekannte Eigenschaft eines Strahlungsleiters ausgenutzt, nämlich dass an der Austrittsfläche des Lichtleiters Strahlung nur innerhalb eines maximalen Austrittswinkels zur Rotationsachse des Strahlungsleiters austritt und dass sich die Lage der Strahlungsquelle relativ zur Eintrittsfläche des Strahlungsleiters nur in einer Änderung der Intensitätsverteilung, nicht aber in einer Änderung des maximalen Abstrahlwinkels äussert (vgl. auch DE-A-2 011 733).

Eine Änderung der Intensitätsverteilung der von der Ausgangsfläche eines Strahlungsleiters ausgehenden Strahlung mit einer anschliessenden Fokussierung kann nur zu einer Änderung der Gesamtintensität der Strahlung führen, nicht aber zu einer Erhöhung der Störstrahlung im Vergleich zu der zu messenden, am Rauchteilchen reflektierten Strahlung.

Eine allgemeine Änderung der Intensität der Strahlung lässt sich jedoch sehr leicht durch eine entsprechende Änderung des Messbereichs bzw. der Empfindlichkeit des Empfängers ausgleichen.

Auf gesonderte, fokussierende Elemente ist bei dem erfindungsgemässen Rauchmelder verzichtet. Dies ist insbesondere für Strahlungen vorteilhaft, für die normale Linsenmaterialien nicht oder nicht ausreichend durchlässig sind.

Darüber hinaus hat der erfindungsgemässe Strahlungsrauchmelder den Vorteil, dass im Messraum keine elektrischen Teile vorhanden sein müssen. Der Lichtleiter kann ohne weiteres aus dem Messraum herausgeführt und erst ausserhalb zur Strahlungsquelle bzw. zum Strahlungsempfänger geführt werden. Dadurch ist es möglich, den Messraum ohne Gefahr für die Messgenauigkeit bei Bedarf zu reinigen. Auch eine nachträgliche Justierung der im Strahlengang liegenden Teile ist nicht erforderlich, da der Strahlengang im Messraum nur von der gegenseitigen Lage der Lichtleiter und der Blenden bestimmt ist und diese ohne Schwierigkeiten gegeneinander so fixiert werden können, dass sie auch bei einem Reinigungsvorgang nicht dejustiert werden. Beispielsweise können die Lichtleiter in einem gemeinsamen Metallrahmen unverrückbar fixiert werden, wobei der Metallrahmen seinerseits unschwierig mit dem Messraum unverrückbar verbunden werden kann.

Der Empfänger wird vorteilhaft in einem gegen elektromagnetische Störungen und Korrosion geschützten Gehäuse untergebracht. Dabei ist eine Ausgestaltung besonders vorteilhaft, bei der die Spannungsquelle, der Strahlungsempfänger und die Auswertschaltung durch eine gemeinsame gedruckte Schaltung, z. B. in Form einer Folienschaltung, miteinander verschaltet und in einem gemeinsamen Gehäuse untergebracht sind. Ein direkter Fluss von Streustrahlung von der Strahlungsquelle zum Strahlungsempfänger wird dadurch unterbunden, dass die Strahlungsquelle und der Strahlungsempfänger in getrennten, gegeneinander strahlungsisolierten Kammern untergebracht sind. Diese Ausführungsform empfiehlt sich insbesondere bei einer Strahlungsquelle, welche gleichzeitig Wärme erzeugt, da durch eine getrennte Kammer eine Erwärmung des Strahlungsempfängers leicht vermieden werden kann. Diese Ausführungsform ist beispielsweise bei der Anwendung von Glühlampen als Strahlungsquelle vorteilhaft.

Eine besonders einfache Ausführungsform ist gegeben, indem als Strahlungsquelle eine Leuchtdiode und als Lichtempfänger eine Photodiode oder ein Phototransistor dient, wobei die Strahlungsleiter normale Lichtleiter sein können und indem die Schaltung mit diesen Bauelementen mit Ausnahme von Lichtwegen zu den entsprechenden Stirnflächen der Lichtleiter mit einem lichtundurchlässigen Material umhüllt sind. Diese Umhüllung kann beispielsweise eine einfache Lackierung oder ein Verguss sein. Diese Ausführungsform ermöglicht eine Funktionsprüfung der gesamten Schaltung vor dem Einbau.

Die fokussierende Wirkung der Oberflächen des Strahlungsleiters wird unterstützt, indem der Strahlungsleiter zumindest über einen Teil seiner Länge sich zum Messraum hin konisch erweitert. Diese konische Erweiterung bewirkt eine Verkleinerung'des Abstrahlwinkels an der Austrittsfläche des Strahlungsleiters.

Die vorliegende Erfindung ermöglicht eine besonders genaue Strahlführung. Toleranzen der elektrischen Bauelemente gehen auf den Anteil des Störsignals praktisch nicht ein, auf eine Selektierung der Bauelemente kann verzichtet werden. Die Positionstoleranzen der Bauelemente brauchen ebenfalls nicht ausgeglichen zu werden, wodurch die Toleranzen beispielsweise der Blenden im Messraum gegenüber dem Strahl besonders klein gehalten werden können. Dadurch ist eine zusätzliche Verkleinerung der Störreflektionen möglich. Der Schutz vor Korrosion und anderen Umwelteinflüssen wiederum kann unschwierig den «Richtlinien für automatische Brandmeldeanlagen, Anforderungen und Prüfmethoden für punktförmige Rauch- und Wärmemelder_{"} des Verbandes der Sachversicherer e.V. und der DIN EN 54, Teil 7, «Bestandteile automatischer Brandmel- deanlagen_{"} angepasst werden.

Die Erfindung ist nachfolgend anhand eines in der Zeichnung dargestellten Ausführungsbeispiels näher erläutert.

Bei dem Ausführungsbeispiel sind Blenden 22 vor Strahlungsleitern 23, 24 angeordnet. Der zur Strahlungsquelle führende Strahlungsleiter 23 und der zum Strahlungsempfänger führende Strahlungsleiter 24 haben jeweils eine zum Messraum 25 hin konvexe Oberfläche 26 bzw. 27 und verjüngen sich von dieser Oberfläche ausgehend kegelstumpfförmig. Sowohl die konvexe Oberfläche 26 bzw. 27 als auch die kegelstumpfförmige Ausbildung der Strahlungsleiter 23, 24 wirken in Richtung einer Fokussierung der Strahlenbündel 14, 15. Da jedoch Streustrahlung durch die Strahlungsleiter 23, 24 bis zum maximalen Abstrahlwinkel abgestrahlt werden kann, ist eine Blende 22 neben dem jeweiligen Lichtsumpf 11 bzw. 12 angebracht.

Einfache Ausführungsformen verwenden als Strahlung sichtbares Licht, als Strahlungsquelle eine Glühlampe oder eine Leuchtdiode, als Strahlungsleiter einen Lichtleiter und als Strahlungsempfänger einen Phototransistor oder eine Photo- diode. Daneben kann auch beispielsweise Infrarotstrahlung oder UV-Strahlung eingesetzt werden, sofern entsprechende fokussierende Elemente bzw. Strahlungsleiter zur Verfügung stehen.

Nuten 19 und 20 und entsprechende Leisten in Halteblöcken gewährleisten eine Abschirmung von störender seitlicher Streustrahlung.

Die Strahlungsleiter 23, 24 sind in einer gemeinsamen Halterung in ihrer gegenseitigen Lage und in ihrer Lage zu den Blenden 8 fixiert. Der Strahlungsempfänger kann ohne besondere Justiervorrichtungen auf einer gedruckten Schaltung montiert werden. Er befindet sich in der Nähe der Strahlungsaustrittsfläche des Lichtleiters 24. Eine Lageveränderung des Strahlungsempfängers gegenüber der Lichtaustrittsfläche bewirkt allenfalls eine Änderung der gemessenen Intensität, nicht aber eine Erhöhung des Anteils an Störstrahlung, da letztere durch den Lichtleiter etwa im gleichen Masse stärker oder schwächer übertragen wird wie die zu messende Strahlung.

## Patentansprüche

1. Strahlungsrauchmelder, der eine Strahlungsquelle und einen Strahlungsempfänger enthält, in dem die Strahlungsquelle ihre Strahlung über ein fokussierendes Element in Form eines scharf begrenzten Strahles (15) in einen Messraum (25) sendet, und in welchem der Strahlungsempfänger die durch Rauchteilchen hervorgerufene Strahlungsänderung empfängt und deren Intensität misst und in welcher der Strahlungsempfänger mit einer Auswerteinrichtung zur Auswertung der Messwerte verschaltet ist, wobei im Messraum (25) Blenden (8) angeordnet sind, welche die Streustrahlung abfangen, nicht aber im Strahlengang (14, 15) liegen, wobei auch zwischen dem Messraum (25) und dem Empfänger ein fokussierendes Element angeordnet ist, welches das Sichtfeld des Empfängers seitlich begrenzt und auf den Bereich der grössten Intensität des in den Messraum (25) gesendeten Strahles (15) gerichtet ist, wobei die beiden fokussierenden Elemente in ihrer gegenseitigen Lage und zu den im Messraum (25) befindlichen Blenden (8) genau fixiert sind, dadurch gekennzeichnet, dass die Strahlungsquelle und der Strahlungsempfänger in getrennten, gegeneinander strahlungsisolierten Kammern untergebracht sind, und dass jeweils die Strahlungsquelle und der Strahlungsempfänger über Strahlungsleiter (23, 24) an den Messraum (25) angeschlossen sind, wobei die Strahlungsquelle und der Strahlungsempfänger ohne besonderen Aufwand für ihre Lagenjustierung in der Nähe der entsprechenden Endflächen der Strahlungsleiter (23, 24) angeordnet sind, und wobei die fokussierenden Elemente durch gekrümmte Oberflächen (26, 27) der Strahlungsleiter (23,. 24), welche den Messraum (25) zugewandt sind, gebildet sind und zwischen den Strahlungsleitern (23, 24) und dem Messraum (25) zumindest eine Strahlbegrenzerblende (22) angeordnet ist.

2. Strahlungsrauchmelder nach Anspruch 1, dadurch gekennzeichnet, dass der Empfänger in einem gegen Umwelteinflüsse, insbesondere gegen elektromagnetische Strahlung und gegen Korrosion schützenden Gehäuse untergebracht ist.

3. Strahlungsrauchmelder nach einem der Ansprüche 1 oder 2, dadurch gekennzeichnet, dass die Strahlungsquelle, der Strahlungsempfänger und die Auswertschaltung durch eine gemeinsame gedruckte Schaltung, z.B. in Form einer Folienschaltung, miteinander verschaltet und in einem gemeinsamen Gehäuse untergebracht sind.

4. Strahlungsrauchmelder nach einem der Ansprüche 1 bis 3, dadurch gekennzeichnet, dass als Strahlungsquelle eine Leuchtdiode und als Strahlungsempfänger eine Photodiode oder ein Photo- transistor dient und dass die Schaltung mit diesen Bauelementen mit Ausnahme von Lichtwegen zu den entsprechenden Stirnflächen der Lichtleiter mit einem lichtundurchlässigen Material umhüllt sind.

5. Strahlungsrauchmelder nach Anspruch 1, dadurch gekennzeichnet, dass der Strahlungsleiter (23, 24) zumindest über einen Teil seiner Länge sich zum Messraum (25) hin konisch erweitert.

## Claims

1. A radiation smoke alarm which comprises a radiation source and a radiation receiver, wherein the radiation source transmits its radiation, via a focussing element, in the form of a sharply defined beam (15) into a measuring space (25), and wherein the radiation receiver receives any change in radiation produced by smoke particles and measures the intensity thereof, and wherein the radiation receiver is connected to an analysis device which analyses the measured values, where the measuring space (25) contains diaphragms (8) which are not located in the beam path (14,15) but intercept scattered radiation, whereby between the measuring space (25) and the receiver, there is a focussing element which laterally defines the field of vision of the receiver in a direction towards the area of the greatest intensity of the beam (15) transmitted to the measuring space (25), the two focussing elements being precisely fixed in their mutually relative positions and in relation to the diaphragms (8) contained in the measuring space (25), characterised in that the radiation source and the radiation receiver are accommodated in separate chambers insulated from one another in respect of radiation, and that the radiation source and the radiation receiver are connected to the measuring space (25) via radiation conductors (23, 24), where the radiation source and the radiation receiver are arranged in the vicinity of the corresponding end faces of the radiation conductors (23, 24) without special means for position adjustment, and where the focussing elements are formed by curved surfaces (26, 27) of the radiation conductors (23, 24) which face towards the measuring space (25), and where at least one beam defining diaphragm (22) is arranged between the radiation conductors (23, 24) and the measuring space (25).

2. A radiation smoke alarm as claimed in Claim 1, characterised in that the receiver is accommodated in a housing protected against environmental influences, in particular against electromagnetic radiation and corrosion.

3. A radiation smoke alarm as claimed in Claim 1 or 2, characterised in that the radiation source, the radiation receiver and the analysis circuit are interconnected by a common printed circuit, e.g. in the form of a foil circuit, and are accommodated in a common housing.

4. A radiation smoke alarm as claimed in one of Claims 1 to 3, characterised in that a luminescence diode is used as a radiation source and a photo-diode or photo-transistor is used as a radiation receiver, and that the circuit with these components, except for the light paths to the corresponding end faces of the light conductors, is encased by a light-impermeable material.

5. A radiation smoke alarm as claimed in Claim 1, characterised in that the radiation conductor (23, 24) widens in conical fashion towards the measuring space (25) at least along part of its length.

## Revendications

1. Détecteur de fumée à rayonnement, contenant une source de rayonnement et un récepteur de rayonnement, et dans lequel la source de rayonnement émet son rayonnement par l'intermédiaire d'un élément de focalisation, sous la forme d'un faisceau (15) limité en forme de pinceau serré, dans un espace de mesure (25), et dans lequel le récepteur de rayonnement enregistre la variation de rayonnement provoquée par des particules de fumée et mesure l'intensité de cette variation et dans lequel le récepteur de rayonnement est raccordé à un dispositif d'évaluation servant à évaluer les valeurs de mesure, auquel cas dans l'espace de mesure (25) se trouvent disposés des diaphragmes (8) qui captent le rayonnement dispersé, mais ne sont pas situés dans le trajet du rayonnement (14, 15), et également entre l'espace de mesure (25) du récepteur se trouve disposé un élément de focalisation qui limite latéralement le champ de visée du récepteur et est dirigé sur la zone d'intensité maximale du faisceau 15 émis dans l'espace de mesure (25), et les deux éléments de focalisation sont fixés de façon précise dans leurs positions réciproques et par rapport aux diaphragmes (8) situés dans l'espace de mesure (25), caractérisé par le fait que la source de rayonnement et le récepteur de rayonnement sont logés dans des chambres séparées isolées l'une par rapport à l'autre pour ce qui concerne le rayonnement, et que la source de rayonnement et le récepteur de rayonnement sont raccordés par l'intermédiaire de guides de rayonnement (23, 24) de la chambre de mesure (25), que la source de rayonnement et le récepteur de rayonnement sont montés sans dépense particulière pour leur ajustement en position à proximité des surfaces d'extrémité correspondantes des guides de rayonnement (23, 24), que les éléments de focalisation sont formés par des surfaces courbes (26, 27) des guides de rayonnement (23, 24), qui sont tournés vers l'espace de mesure (25), et qu'au moins un diaphragme (22) de limitation du faisceau est disposé entre les guides de rayonnement (23, 24) et l'espace de mesure (25).

2. Détecteur de fumée à rayonnement suivant la revendication 1, caractérisé par le fait que le récepteur est logé dans un boîtier établissant une protection vis-à-vis d'influences de l'environnement et notamment vis-à-vis d'un rayonnement électromagnétique et de la corrosion.

3. Détecteur de fumée à rayonnement suivant l'une des revendications 1 ou 2, caractérisé par le fait que la source de rayonnement, le récepteur de rayonnement et le circuit d'évaluation sont reliés entre eux par l'intermédiaire circuit imprimé commun, réalisé par exemple sous la forme d'un circuit en forme de feuille et sont logés dans un boîtier commun.

4. Détecteur de fumée à rayonnement suivant l'une des revendications 1 à 3, caractérisé par le fait qu'une diode à luminescence est utilisée comme source de 'rayonnement et qu'une photo- diode ou un phototransistor est utilisé en tant que récepteur de rayonnement et que le circuit muni de ces composants est entouré, à l'exception de trajets de la lumière aboutissant aux surfaces frontales correspondantes des guides de lumière, par un matériau opaque à la lumière.

5. Détecteur de fumée à rayonnement suivant la revendication 1, caractérisé par le fait que le guide de rayonnement (23, 24) s'élargit avec une forme conique au moins sur une partie de sa longueur en direction de l'espace de mesure (25).
